# EUROPÄISCHE PATENTSCHRIFT

(11) **EP 1 586 734 B1**
(45) Veröffentlichungstag und Bekanntmachung des Hinweises auf die Patenterteilung: **16.02.2011**
(21) Anmeldenummer: 05005417.0
(22) Anmeldetag: 11.03.2005
(51) Int. Cl.: E06B 5/16

(54) **Verglaste Feuerschutz-Tür**
Glazed fire resistant door
Porte coupe-feu vitrée

(30) Priorität: 14.04.2004 DE 102004018102; 13.08.2004 DE 102004039416
(43) Veröffentlichungstag der Anmeldung: 19.10.2005
(73) Patentinhaber: HÖRMANN KG Freisen, 66629 Freisen (DE)
(72) Erfinder: Schwarz, Patrick, 54422 Neuhütten (DE)
(74) Vertreter: Kastel, Stefan

(56) Entgegenhaltungen:
- DE-A1- 1 683 055
- DE-A1- 10 110 795
- DE-U1- 8 437 663
- DE-U1- 9 211 502
- DE-U1- 20 315 218

## Beschreibung

Die Erfindung betrifft ein Feuerschutz-Türblatt das eine Türblatt-Rahmenkonstruktion und eine darin eingesetzte Verglasung aufweist. Außerdem betrifft die Erfindung ein System und ein Verfahren zur Herstellung solcher Feuerschutz-Türblätter sowie eine mit einem solchen Feuerschutz-Türblatt versehene Feuerschutztür.

Feuerschutztüren gehören zu den Feuerschutzabschlüssen, deren Vorsehen vielfach durch Bauverordnungen insbesondere in öffentlichen Gebäuden vorgeschrieben sind. Feuerschutzabschlüsse sind in Deutschland und in Europa unter anderem durch die DIN 4102 und die EN 1634 genormt. Sie bedürfen einer bauaufsichtlichen Zulassung. Um eine solche Zulassung zu erhalten, werden Feuerschutz-Türkonstruktionen in einem Brandversuch getestet. Je nachdem, ob die Türen mindestens 15, 30, 60 oder 90 Minuten einer einseitigen Brandbeaufschlagung unter DIN-Bedingungen (DIN 4102 Teil 5) standhalten, werden sie als T15, T30, T60 oder T90-Feuerschutztüren bezeichnet. Eine bestimmte Bauart von Feuerschutztüren in Form von Stahlblechtüren sind durch die DIN 18082 genormt. Für Stahlblechtüren, die nach dieser Norm gefertigt werden, braucht man keinen gesonderten Brandversuch durchzuführen. Diese DIN-Stahlblechtüren zeichnen sich durch eine besonders kostengünstige Fertigungsweise aus. Die Türblätter dieser Feuerschutzabschlüsse nach der DIN 18082 sind aus einem Kastenblech und einem Deckelblech gebildet, welche einen mit Dämmmaterial gefüllten Hohlraum umschließen.

Es gibt außerdem auf dem Markt auch Feuerschutzverglasungen und verglaste Feuerschutztüren. Die Türblätter solcher verglaster Feuerschutztüren weisen einen Türblattrahmen und eine darin gehaltene Feuerschutzscheibe als Türblattfüllung auf. Solche verglasten Feuerschutztüren bedürfen einer gesonderten Zulassung. Die bekannten verglasten Feuerschutztüren sind meist sehr aufwendig aufgebaut und optisch hochwertig ausgebildet und entsprechend teuer.

Während die vorerwähnten relativ kostengünstigen DIN-Stahlblechtüren meist in Funktionsräumen, wie zum Beispiel Kellerräumen oder Produktionsräumen von Gewerbebetrieben, eingesetzt werden, finden verglaste Feuerschutztüren meist in höherwertigen Objekten wie z. B. Büro- oder Hotelgebäuden Verwendung.

Insbesondere die Feuerschutztürblätter nach der DIN 18082 werden je nach sonstigen Anforderungen in verschiedenen Dicken in industrieller Großserie hergestellt.

Aus der DE 203 15 218 U1 geht eine Feuerschutz-Tür mit einem den Oberbegriff des Anspruchs 1 bildenden Glasrahmen-Feuerschutz-Türblatt hervor. Das Feuerschutz-Türblatt umfasst eine Türblatt-Rahmenkonstruktion mit einem Türblattausschnitt und zwei darin eingefügte als Feuerschutzscheiben ausgebildete Scheiben. Um eine bündige Fläche zwischen der Türblatt-Rahmenkonstruktion und den Scheiben zu erhalten, sind zwischen den Scheiben Abstandshalter eingefügt. Zudem ist zwischen den Scheiben und dem Türblattausschnitt ein Dichtungsmaterial aus Kautschuk eingebracht. Zur Fixierung der Scheiben in dem Türblattausschnitt werden diese mittels eines Klebers eingeklebt.

In der DE 16 83 055 A1 ist eine feuerhemmende Tür mit einem entsprechend feuerhemmenden Türblatt mit einer darin eingebrachten Verglasung offenbart, die im Aufzugsbau eingesetzt wird. Das Türblatt weist ein Deckelblech und ein Kastenblech auf, wobei die beiden Bleche zur Fixierung mittels U-förmiger Blechstege miteinander verbunden sind. Die Verglasung umfasst zwei nicht als Feuerschutzscheiben ausgebildete Drahtspiegelgläser, die bündig mit den Türblechen eingesetzt sind, wobei die Gläser durch Stege in dieser Lage festgehalten werden. Zwischen den beiden Gläsern verläuft zwecks Feuerschutz ein Lochblech, das mit den Stegen verbunden ist. Die Aufgabe des Lochblechs besteht im Brandfall darin, ein Vordringen des Brandes zu verhindern.

Aus der DE 101 10 795 A1 geht ein Feuerschutz-Türblatt in Form einer Metallblech-Türblatt-Rahmenkonstruktion mit Fensterausschnitt und Verglasung hervor. Das Feuerschutz-Türblatt umfasst ein Deckelblech und ein Kastenblech. Die Verglasung weist nur eine einzelne Feuerschutzscheibe auf, die wesentlich dünner als die Dicke der Metallblech-Türblatt-Rahmenkonstruktion ist. Die Verglasung ist mittels eines Profils an der Türblatt-Rahmenkonstruktion fixiert. Die Verglasung ist derart in den Ausschnitt eingesetzt, dass zwischen einer Oberfläche der Türblatt-Rahmenkonstruktion und einer Oberfläche der Verglasung ein Absatz vorhanden ist.

Aufgabe der Erfindung ist es, ein verglastes Feuerschutz-Türblatt mit den Merkmalen des Oberbegriffs des Anspruchs 1 zu schaffen, das leichter industriell gefertigt werden kann.

Diese Aufgabe wird durch ein Feuerschutz-Türblatt mit den Merkmalen des beigefügten Anspruches 1 gelöst.

Vorteilhafte Ausgestaltungen sind Gegenstand der Unteransprüche.

Erfindungsgemäß weist bei einem Feuerschutztürblatt mit einer Türblattrahmenkonstruktion und einer darin eingesetzten Verglasung die Verglasung wenigstens eine Feuerschutzscheibe und eine weitere Scheibe auf. Diese beiden Scheiben sind mittels einer Abstandshalteeinrichtung so beabstandet, dass sie etwa flächenbündig mit den Breitseitenflächen der Türblatt-Rahmenkonstruktion abschließen oder dass die jeweils voneinander abgewandten Breitseiten der beiden Scheiben zumindest im Nahbereich der Breitseitenflächen der Türblatt-Rahmenkonstruktionen angeordnet sind. Damit kann man verschieden dicke Türblatt-Rahmenkonstruktionen mit jeweils einem gleichen Paar von Glasscheiben bei gleich bleibender, optisch ansprechender Breitseitenansicht verglasen. Man muss jeweils nur eine passende Abstandshalteeinrichtung vorsehen. Die Glasscheiben schließen auch bei verschiedenen Türblattdicken immer mit etwa der Türblatt-Rahmenkonstruktion ab, so dass trotz der vorgesehenen Verglasung ein einheitlicher Türblattkörper ganz ohne Stufungen an den Türblatt-Breitflächen oder zumindest ohne optisch besonders auffallende Stufungen an diesen Breitflächen entstehen. Ein Maß von etwa 5 mm für eine Stufe wird dabei noch als optisch kaum auffallend und somit noch im wesentlichen flächenbündig anzusehen sein. Dabei kommt es aber insgesamt auch auf die relativen weiteren Abmessungen an; bei kleinen dünnen, glatten Türblättern werden kleinere Abstufungen eher auffallen als bei großen dicken Türblättern mit strukturierten Oberflächen. Allgemeiner zielt die Erfindung auf einen im wesentlichen gleichbleibenden optischen Eindruck der Breitseitenflächen auch verschieden dicker verglaster Feuerschutztüren ab.

Die Erfindung ist insbesondere für die Verglasung von nach der DIN 18082 hergestellten Feuerschutz-Stahlblechtüren mit Kastenblech und Deckelblech geeignet. Durch Anwendung der Erfindung zur Verglasung solcher nach der DIN hergestellten Türblätter wird ein besonders kostengünstiges Feuerschutz-Türblatt mit optisch ansprechender Verglasung geschaffen. Demnach ist die Türblattrahmenkonstruktion vorzugsweise gebildet durch eine Metallblech-Feuerschutz-Türblattkonstruktion. Diese weist weiter vorzugsweise ein Kastenblech und ein Deckelblech und eine Füllung dazwischen auf. Das Kastenblech und das Deckelblech bilden dann die jeweiligen Breitseiten der Türblatt-Rahmenkonstruktion. Zum Herstellen dieses Türblattes kann man z. B. entsprechende Feuerschutz-Türblätter gemäß DIN 18082 herstellen und anschließend zum Bilden eines Verglasungsausschnittes mittig ausschneiden und den so ausgeschnittenen Türblatt-Körper mittels der Abstandshalteeinrichtung versteifen und anschließend die beiden Scheiben einsetzen. Alternativ könnte man gleich ein entsprechend ausgeschnittenes Kastenblech und Deckelblech eventuell unter Einsetzen der Abstandshalteeinrichtung zu der Türblatt-Rahmenkonstruktion verbinden.

Bei der Verglasung ist vorzugsweise nur eine Feuerschutzscheibe verwendet, so dass die Konstruktion insgesamt kostengünstig ist. Solche Feuerschutzscheiben sind auf dem Markt als F15-Scheiben, F-30-Scheiben oder auch mit entsprechend höheren Feuerschutzanforderungen erhältlich. Sie bestehen aus mehreren Schichten aus durchsichtigem Material, insbesondere Glas, mit in der Regel klarsichtigen Feuerschutz-Kühlmaterialien dazwischen. Da bei der erfindungsgemäßen Verglasung noch eine weitere Scheibe eingesetzt wird, kann das erfindungsgemäße Feuerschutztürblatt auch in einer Ausführungsform mit einer Feuerschutzscheibe mit geringerer Brandklassifikation auch insgesamt eine höhere Feuerschutzklassifikation erfüllen. Beispielsweise kann man bei Verwendung einer F15-Scheibe ein T30-Türblatt herstellen.

Demnach muss diese weitere Scheibe keine Feuerschutzfunktion erfüllen. Es ist bevorzugt, diese nur als sogenanntes G-Glas auszuführen. Bevorzugte Materialien hierfür sind einfaches Float-Glas, oder weiter bevorzugt Sicherheitsglas, wie Einscheibensicherheitsglas (ESG), Verbundscheiben-Sicherheitsglas (VSG) u.s.w. Je nach Anforderungen können auch Isolierglas oder vorgespanntes Glas oder sonstiges gehärtetes Glas eingesetzt werden. Auch Ornamentgläser, die der Tür ein entsprechend höherwertiges Aussehen geben oder die Durchsichtigkeit vermindern und dennoch Licht durchlassen, können verwendet werden. Durch die Erfindung ist es somit möglich, ohne großen feuerschutztechnischen Aufwand ganz verschiedene optische Eindrücke der Verglasung und ganz verschiedene Funktionen der Verglasung zu erfüllen, einfach indem ein entsprechendes Funktionsglas für die weitere Scheibe verwendet wird.

Die Abstandshalteeinrichtung weist vorzugsweise eine zwischen den Scheiben angeordnete Abstandshalteleiste aus einem Feuerschutzmaterial auf. Vorzugsweise dient die Abstandshalteeinrichtung - insbesondere bei Verwendung einer Metallblech-Rahmenkonstruktion zur Versteifung der Türblatt-Rahmenkonstruktion, die durch den Fensterausschnitt gegenüber den ursprünglichen DIN-Türblättern entsprechend mechanisch geschwächt ist. Demnach ist die Verwendung entsprechender Versteifungselemente in oder an der Abstandshalteeinrichtung zwischen den die Breitseiten bildenden Blechen bevorzugt. Wenn nun die Abstandshalteleiste aus einem im Brandfall kühlenden Feuerschutzmaterial besteht, können solche Teilversteifungen ohne nachteilige Wirkungen für die Feuerschutzfunktion des Türblattes verwendet werden. Die durch in Dickenrichtung verlaufenden Metallbrücken gebildeten Wärmebrücken könnten ansonsten im Brandfall die heiße Temperatur durch die Dicke des Türblattes leiten. Das Feuerschutzmaterial der Abdeckleiste gibt zum Beispiel Feuchtigkeit ab, deren Verdunstung im Brandfall zur Kühlung der Metallbrücken beiträgt. Oder es weist allgemein ein Material auf, das im Brandfall seinen Aggregatszustand ändert, wobei die zur Zustandsänderung erforderliche Energie der durchdringenden Brandwärme entzogen wird. Dadurch bleibt die feuerabgewandte Seite kühler. Somit können die Feuerschutzbedingungen, die gemäß den entsprechenden Normen auch bestimmte Temperaturgrenzen an der feuerabgewandten Seite vorsehen, erfüllt werden.

Da man durch die beiden Scheiben hindurch den zwischen den Scheiben angeordneten Teil der Abstandshalteeinrichtung sehen kann, ist dieser bevorzugt durchgängig als Abstandshalteleiste (und nicht unterbrochen z. B. in Form von Abstandsblöcken) ausgebildet. Wenigstens die sichtbare Oberfläche der Abstandshalteleiste ist weiter bevorzugt optisch vergütet. Hierzu ist sie beispielsweise mit einem Blendblech plattiert oder verblendet. Oder sie ist mit einem optisch ansprechenden Material beschichtet oder lackiert.

Die Abstandshalteeinrichtung hat in bevorzugter Ausführung der Erfindung vorzugsweise die Funktionen:
- Aufrechterhalten eines Abstandes zwischen den Scheiben und damit Anpassen der Verglasung an die Dicke der Türblatt-Rahmenkonstruktion;
- Versteifen der Türblatt-Rahmenkonstruktion;
- Einfassen und Halten der Glasscheiben nach Art einer Glasleiste.

Um die Scheiben am Platz zu halten, weist die Abstandshalteeinrichtung in erfindungsgemäßer Ausführung eine die Scheiben außenseitig umfassende Profilleisteneinrichtung auf.

Die Profilleisteneinrichtung weist weiter vorzugsweise eine Profilleiste zum Versteifen der Türblatt-Rahmenkonstruktion auf. Zur Erfüllung der Glasleisten-Funktion hat die Profilleisteneinrichtung bevorzugt zwei Schenkel zum Umgreifen der Außenfläche der beiden Scheiben, die mittels einem dazwischen gefügten Abstandshalter - vorzugsweise der oben erwähnten Abstandshalteleiste - beabstandet sind. Der Abstand zwischen den Schenkeln entspricht weiter vorzugsweise im wesentlichen der Dicke der Türblatt-Rahmenkonstruktion. Zum Bestimmen des Schenkelabstandes hat die Profilleisteneinrichtung vorzugsweise einen Steg zwischen den Schenkeln. Der Steg ist vorzugsweise als Teil eines Profils einer Profilleiste ausgebildet. Die Profilleiste ist vorzugsweise aus Metall gebildet und weiter vorzugsweise aus Stahlblech gebildet, das, z. B. in einer Profiliermaschine, entsprechend kaltverformt worden ist. Um die im Brandfall durch den Steg geleitete Wärme zu minimieren, kann der Steg mit Durchgangsöffnungen durchbrochen sein. Die Durchgangsöffnungen sind vorzugsweise durch sich quer zu der Dickenrichtung des Türblattes erstreckende längliche Schlitze gebildet, was die zur Temperaturleitung beitragende Querschnittsfläche erniedrigt, ohne die Steifigkeit über Gebühr zu beeinträchtigen. Zur weiteren Minimierung der im Brandfall durch den Steg geleisteten Wärme ist dieser weiter bevorzugt wenigstens einseitig mit einem im Brandfall kühlenden Feuerschutzmaterial versehen. Dieses kann beispielsweise das Feuerschutzmaterial des Abstandshalters sein. Es gibt auch Feuerschutzscheiben, die im Brandfall an ihren Stirnflächen Feuchtigkeit abgeben und damit ebenfalls bei Anlage an dem Steg zu dessen Kühlung beitragen. Der Steg kann auch auf seiner gesamten Erstreckung in Dickenrichtung einseitig oder auch beidseitig mit Feuerschutzmaterial versehen sein. Alternativ hierzu, jedoch derzeit weniger bevorzugt, weil teurer und aufwändiger in der Konstruktion und Herstellung, ist der Steg aus einem schlecht wärmeleitenden Material gebildet.

Zur Erleichterung des Einsetzens oder Ersetzens der Scheiben ist die Profilleisteneinrichtung vorzugsweise aus mehreren miteinander verbindbaren Teilen aufgebaut, wobei ein erstes Teil einen ersten der Schenkel und ein zweites Teil den zweiten Schenkel aufweist. Die Teile sind vorzugsweise lösbar miteinander verbunden, beispielsweise miteinander verschraubt.

Als versteifende Profilleiste wird vorzugsweise eine Z-Profilleiste verwendet. Eine solche Form lässt sich leicht aus Stahlblech profilieren. Die Z-Profilleiste bildet bevorzugt das erste der mehreren Teile der Profilleisteneinrichtung und weist somit den ersten der die Scheiben außenseitig erfassenden Schenkel auf. Der zweite Schenkel ist dann bevorzugt durch eine im wesentlichen flach ausgebildete Leiste ausgebildet. Zum Anschrauben der flachen Leiste an die Z-Profilleiste weist die flache Leiste weiter vorzugsweise mehrere Vorsprünge auf. Diese können zum Beispiel in entsprechend ausgeklinkte Vertiefungen an einem auf der dem ersten Schenkel gegenüberliegenden Seite abragenden Profilflansch des Z-Profils eingreifen und dort lösbar befestigt werden.

Zum Abdecken der Abstandshalteeinrichtung und/oder von Fugen, die zwischen den Breitseiten der Türblatt-Rahmenkonstruktion und den außenseitigen Breitseiten der Verglasung ausgebildet sind, ist vorzugsweise eine Abdeckleiste, weiter vorzugsweise jeweils wenigstens eine Abdeckleiste pro Verglasungsrandbereich vorgesehen. Die Abdeckleiste(n) ist/sind weiter bevorzugt von außen unsichtbar befestigt. Dies kann durch Aufklippsen oder Aufkleben geschehen. Ein Aufklippsen könnte mittels an der Rückseite der Abdeckleiste vorgesehener Vorsprünge, die Öffnungen an den Türblechen oder dergleichen hintergreifen, realisiert werden.

Die Erfindung schafft auch ein System zur Herstellung eines verglasten Feuerschutz-Türblattes mit einer von mehreren möglichen Dicken und im wesentlichen flächenbündiger Verglasung. Zur Herstellung solcher Türblätter sieht das erfindungsgemäße System ein Sortiment verschieden dicker Türblatt-Rahmenkonstruktionen und ein Sortiment jeweils zur Dicke der Türblatt-Rahmenkonstruktionen passender Abstandshalteeinrichtungen in erfindungsgemäßer Ausgestaltung vor. Es reicht dann aus, zwei Scheiben aus lichtdurchlässigem Material, die zumindest teilweise in Feuerschutzausführung ausgebildet sind, bereitzustellen oder vorzuhalten, die in alle verschieden dicken Türblatt-Rahmenkonstruktionen einsetzbar sind.

Mit dem erfindungsgemäßen Feuerschutz-Türblatt kann man eine Feuerschutztür aufbauen, die einer einseitigen Feuerbeaufschlagung wenigstens 15, vorzugsweise wenigstens 30 Minuten standhält.

Ein erfindungsgemäßes Verfahren zum Herstellen vorerwähnter Feuerschutz-Türblätter in verschiedenen Dicken hat die Schritte
- Herstellen der Türblatt-Rahmenkonstruktionen in verschiedenen Dicken,
- Bereitstellen der zu den Dicken der Türblatt-Rahmenkonstruktionen jeweils passenden Abstandshalteeinrichtungen in erfindungsgemäßer Ausgestaltung und
- flächenbündiges Einsetzen jeweils eines gleichen Paares der Glasscheiben mittels der passenden Abstandshalteeinrichtungen in die verschieden dicken Türblattrahmenkonstruktionen.

Die Türblätter mit verschiedenen Dicken können dabei, beispielsweise auf parallelen Produktionslinien, mehr oder weniger parallel oder gleichzeitig hergestellt werden und in einer oder mehreren nachfolgenden Verglasungsstation(en) ausgeschnitten und mittels der Abstandshalteeinrichtungen verglast werden. Alternativ wird eine Produktionslinie zunächst zum Herstellen einer Türblatt-Rahmenkonstruktion mit einer ersten Dicke und anschließender Verglasung dieser Türblatt-Rahmenkonstruktion mit der ersten Dicke verwendet. Soll dann eine andere Türblattdicke hergestellt werden, wird die Produktionslinie entsprechend eingerichtet, wobei dann nach der Herstellung der Türblatt-Rahmenkonstruktion mit der zweiten Dicke deren Verglasung erfolgt. Die Schritte können also für verschiedene Dicken gleichzeitig oder nacheinander erfolgen.

Ausführungsbeispiele der Erfindung werden nachfolgend anhand der beigefügten Zeichnung näher erläutert. Darin zeigt:
- Fig. 1: eine Draufsicht auf ein Feuerschutz-Türblatt mit Verglasung;
- Fig. 2a: einen Teilschnitt entlang der Linie II - II gemäß Fig. 1 durch ein erstes Feuerschutz-Türblatt mit einer ersten Dicke a, wobei das Feuerschutz-Türblatt zusammen mit einer Zarge als Teil einer ersten Ausführung einer Feuerschutztür gezeigt ist;
- Fig. 2b: einen Teilschnitt entlang der Linie II - II gemäß Fig. 1 durch ein zweites Feuerschutz-Türblatt mit einer zweiten, von der ersten Dicke a verschiedenen Dicke b, wobei das Feuerschutz-Türblatt zusammen mit einer Zarge als Teil einer zweiten Ausführung ei- ner Feuerschutztür gezeigt ist;
- Fig. 2c: einen Teilschnitt entlang der Linie II - II gemäß Fig. 1 durch ein drittes Feuerschutz-Türblatt mit einer dritten, sowohl von der ers- ten Dicke a als auch von der zweiten Dicke b verschiedenen Di- cke c, wobei das Feuerschutz-Türblatt zusammen mit einer Zar- ge als Teil einer dritten Ausführung einer Feuerschutztür gezeigt ist;
- Fig. 3: einen Teilschnitt entlang der Linie III - III von Fig. 1 durch ein Feuerschutz-Türblatt in einer ersten Ausführungsform;
- Fig. 4: einen Teilschnitt entlang der Linie IV-IV von Fig. 3;
- Fig. 5: eine perspektivische Explosionsansicht der ersten Ausführungs- form des Feuerschutz-Türblattes;
- Fig. 6: eine in Richtung auf eine Breitseite des Türblattes gesehene Seitenansicht einer ersten Z-Profilleiste, die ein Teil einer Glas- oder Abstandshalteeinrichtung der Verglasung des Feuerschutz- Türblattes von Fig. 3 ist;
- Fig. 7: eine in Richtung auf eine Schmalseite des Feuerschutz- Türblattes gesehene Seitenansicht der ersten Z-Profilleiste von Fig. 6;
- Fig. 8: eine Draufsicht der ersten Z-Profilleiste von Fig. 6;
- Fig. 9: eine in Richtung auf eine Breitseite des Feuerschutz-Türblattes gesehene Seitenansicht einer ersten flachen Glasleiste, die ein weiteres Teil der Glas- oder Abstandshalteeinrichtung der Ver- glasung des Feuerschutz-Türblattes von Fig. 3 ist;
- Fig. 10: eine in Richtung auf eine Schmalseite des Feuerschutz- Türblattes gesehene Seitenansicht der ersten flachen Glasleiste von Fig. 9;
- Fig. 11: eine Draufsicht der ersten flachen Glasleiste von Fig. 9;
- Fig. 12: eine in Richtung auf eine Breitseite des Feuerschutz-Türblattes gesehene Seitenansicht einer zweiten Glashalteleiste, die ein Teil einer Glas- oder Abstandshalteeinrichtung der Verglasung einer zweiten Ausführungsform eines Feuerschutz-Türblattes ist;
- Fig. 13: eine in Richtung auf eine Schmalseite des Feuerschutz- Türblattes gesehene Seitenansicht der zweiten Glashalteleiste von Fig. 12;
- Fig. 14: eine Draufsicht der zweiten Glashalteleiste von Fig. 12;
- Fig. 15: eine in Richtung auf eine Breitseite des Feuerschutz-Türblattes gesehene Seitenansicht einer zu der zweiten Glasleiste passend ausgeführten zweiten Z-Profilleiste, die ein weiteres Teil der Glas- oder Abstandshalteeinrichtung der Verglasung der zweiten Ausführungsform des Feuerschutz-Türblattes ist;
- Fig. 16: eine in Richtung auf eine Schmalseite des Feuerschutz- Türblattes gesehene Seitenansicht der zweiten Z-Profilleiste von Fig. 15;
- Fig. 17: eine Draufsicht der zweiten Z-Profilleiste von Fig. 15;
- Fig. 18: einen Teilschnitt entlang der Linie III-III von Fig. 2 und entspre- chend Fig. 3 durch das Feuerschutz-Türblatt gemäß der zweiten Ausführungsform;
- Fig. 19: einen Teilschnitt entlang der Linie XIX-XIX von Fig. 18 durch das Feuerschutz-Türblatt gemäß der zweiten Ausführungsform; und
- Fig. 20: eine perspektivische Explosionsdarstellung des Feuerschutz- Türblattes gemäß der zweiten Ausführungsform.

In Fig. 1 ist ein Feuerschutz-Türblatt 3 für eine in den Fig. 2a-2c gezeigte, aus Stahlblech hergestellte Feuerschutz-Tür 1 in Seitenansicht auf eine der Breitseiten gezeigt. Die Feuerschutz-Tür 1 hat eine Zarge 2 aus Stahl und ein Feuerschutz-Türblatt 3. Das Feuerschutz-Türblatt 3 ist an Türbändern 4 schwenkbar an der Zarge 2 aufgehängt. Das Feuerschutz-Türblatt 3 weist eine Türblatt-Rahmenkonstruktion 5 mit einem Fensterausschnitt 6 auf, in den eine Verglasung 7 eingesetzt ist.

Das Feuerschutz-Türblatt 3 kann verschieden dick ausgebildet sein. In den Fig.2a bis 2c sind beispielhaft drei verschiedene Ausführungen des Feuerschutz-Türblattes 3 mit jeweils verschiedenen Dicken a, b, c im Schnitt entlang der Linie II - II von Fig. 1 gezeigt.

Die Türblatt-Rahmenkonstruktion 5 ist durch Ausschneiden des Fensterausschnittes 6 aus einem eine Metallblech-Feuerschutz-Türblattkonstruktion darstellenden Stahlblech-Türblatt gebildet, das analog der entsprechenden DIN 18082 aus einem Kastenblech 8 und einem Deckelblech 9 gefertigt ist. Der dadurch gebildete Hohlraum 10 ist mit einem Dämmmaterial 11 verfüllt.

Fig. 2a zeigt ein erstes Feuerschutz-Türblatt 3a mit Dicke a, wobei die geringe erste Dicke a beispielsweise ca. 45 mm beträgt. Das Feuerschutz-Türblatt 3a mit Dicke a ist hier in sogenannter Dünnfalzausbildung mit einem Dünnfalz - im folgenden Dünnfalz 12 - versehen. Im Dünnfalz 12 liegen ein Randbereich des Kastenblechs 8 und ein darum herum gebogener Randbereich des Deckelblechs 9 direkt aufeinander. Darunter zeigt Fig. 2b ein Feuerschutz-Türblatt 3b mit Dicke b, wobei die etwas größere zweite Dicke b beispielsweise ca. 55 mm beträgt. In dem dargestellten Beispiel hat das Feuerschutz-Türblatt 3b mit Dicke b einen etwas dickeren Falz 12b.

Darunter zeigt Fig. 2c noch ein drittes Türblatt 3c mit Dicke c, wobei die dritte, noch größere Dicke c beispielsweise ca. 65 mm beträgt. Der Falz dieses Türblattes 3c mit Dicke c ist in dem Beispiel als sogenannter Dickfalz 14 ausgebildet, wo durch entsprechende Umbiegungen der Randbereiche von Kastenblech 8 und Deckelblech 9 ein Falzhohlraum 13 gebildet ist.

Entsprechende, hier nicht dargestellte Feuerschutz-Türblätter ohne Verglasungen werden vielfach in der dargestellten Weise mit den unterschiedlichen Dicken a, b, c, hergestellt.

Fig. 3 zeigt nun, wie diese verschieden dicken Feuerschutz-Türblätter 3a, 3b, 3c mit den Dicken a, b, c in einfacher kostengünstiger Weise mit einer optisch ansprechenden Verglasung 7 versehen werden können. Fig. 3 zeigt hierzu den Schnitt entlang der Linie III - III von Fig. 1 durch eines der drei Feuerschutz-Türblätter 3a, 3b oder 3c. Das somit allgemein mit 3 bezeichnete Feuerschutz-Türblatt weist die Türblatt-Rahmenkonstruktion 5 und die Verglasung 7 auf. Die Verglasung 7 weist eine Feuerschutzscheibe 15 und eine weitere Scheibe 16 auf. Die Feuerschutzscheibe 15 ist hier eine F15-Scheibe. Die weitere Scheibe 16 ist hier eine G-Glas-Scheibe. Die Feuerschutzscheibe 15 und die weitere Scheibe 16 werden durch eine Glashalteeinrichtung oder Abstandshalteeinrichtung 17 an der Türblatt-Rahmenkonstruktion 5 mit Abstand zueinander gehalten.

Die Abstandshalteeinrichtung 17 hat einen Abstandshalter in Form einer Abstandshalteleiste 18 und eine Profilleisteneinrichtung 19. Die Abstandshalteleiste 18 hält die Feuerschutzscheibe 15 und die weitere Scheibe 16 mit einem derartigen Abstand zueinander, dass deren außenseitigen Breitseitenoberflächen 20, 21 nahezu, in dem hier dargestellten Beispiel jedoch nicht ganz, bündig mit den äußeren Breitseitenoberflächen 22, 23 des Kastenblechs 8 und Deckelblechs 9 angeordnet sind.

Für jede der möglichen Dicken a, b, c gibt es eine entsprechend ausgebildete Abstandshalteeinrichtung 17 (nicht explizit dargestellt), die die Feuerschutzscheibe 15 und die weitere Scheibe 16 in dem zu der Dicke a, b, c entsprechenden Abstand hält.

Die Profilleisteneinrichtung 19 dient zur Versteifung der Türblatt-Rahmenkonstruktion 5 am Fensterausschnitt 6. Wenngleich nur die vertikalen Seiten des Fensterausschnittes 6 im Schnitt III - III dargestellt sind, sollte klar sein, dass alle vier Ränder des Fensterausschnittes 6 wie dargestellt ausgebildet sein können, wie dies der Explosionsdarstellung von Fig. 5 entnehmbar ist. Der Übergangsbereich der Verglasung 7 und der Türblatt-Rahmenkonstruktion 5 ist beidseitig durch Abdeckleisten 24 abgedeckt.

Der Aufbau der Abstandshalteeinrichtung 17 wird nachfolgend anhand der Darstellung in Fig. 3 näher erläutert. Die Abstandshalteeinrichtung 17 besteht im wesentlichen aus der Abstandshalteleiste 18 sowie der Profilleisteneinrichtung 19. Die Profilleisteneinrichtung 19 ist gebildet durch eine Z-Profilleiste 25 sowie eine im wesentlichen flache Glasleiste 26.

Die Abstandshalteleiste 18 ist im wesentlichen aus einem im Brandfall kühlenden Feuerschutzmaterial gebildet, das zur Versteifung und/oder optischen Vergütung wenigstens an seiner, der Profilleisteneinrichtung 19 abgewandten Seite mit einem Blech beplankt ist. In dem dargestellten Beispiel ist die Abstandshalteleiste 18 ein GKF-Strahl 27 mit einem Blechüberzug 28 an seiner Sichtseite 29 sowie den beiden hier zur Erfassung der Feuerschutzscheibe 15 und der weiteren Scheibe 16 dienenden Schmalseiten 30, 31. An seiner einem den Abstand in Dickenrichtung bestimmenden Steg 32 der Profilleisteneinrichtung 19 zugewandten vierten Seite 33 ist das Feuerschutzmaterial freigelassen. Der Blechüberzug 28 kann noch weiter optisch vergütet sein, beispielsweise lackiert oder pulverbeschichtet sein.

Die Profilleisteneinrichtung 19 ist im wesentlichen aus Stahlblech gebildet. Sie weist den Steg 32 auf, der eine der Dicke a, b, c des Feuerschutz-Türblattes 3 entsprechende Ausdehnung in Dickenrichtung hat. Der Steg 32 entspricht genauer gesehen in dem Ausführungsbeispiel von Fig. 3 der Dicke a, b bzw. c des Feuerschutz-Türblattes 3a, 3b, 3c mit Dicke a, b, c abzüglich der Blechdicken von Kastenblech 8 und Deckelblech 9 und abzüglich der Blechdicken der von dem Steg 32 weiter noch abstehenden Profilbereiche der hiernach noch näher erläuterten Z-Profilleiste 25. Die Profilleisteneinrichtung 19 hat ein U-förmiges Teilprofil mit dem Steg 32 und zwei Schenkeln - erster Schenkel 34 und zweiter Schenkel 35 -, die die Funktion von Glashalteleisten erfüllen und die außenseitigen Breitseitenoberfläche 20, 21 der Feuerschutzscheibe 15 und der weiteren Scheibe 16 randseitig einfassen.

An der Unterseite ist die Profilleisteneinrichtung 19 mit einem weiteren Teilprofil, das zur Befestigung und/oder Versteifung dient, versehen, beispielsweise mit einer oder mehreren Randfahnen oder mit leistenförmigen Flanken.

Um die Feuerschutzscheibe 15 und die weitere Scheibe 16 mit der Abstandshalteleiste 18 dazwischen einsetzen zu können, ist die Profilleisteneinrichtung 19 hier, wie sich den Fig. 3 und 5 entnehmen lässt, aus mehreren Teilen, nämlich aus der in den Fig. 6 bis 8 in größerem Detail einzeln dargestellten Z-Profilleiste 25 und einer in den Fig. 9 bis 11 in größerem Detail einzeln dargestellten Glashalteleiste 26 gebildet, wobei die Z-Profilleiste 25 den ersten Schenkel 34 und den Steg 32 und die Glashalteleiste 26 den zweiten Schenkel 35 bildet.

Die in Fig. 6 bis 8 gezeigte Z-Profilleiste 25 ist an ihrer dem ersten Schenkel 34 gegenüberliegenden Seite mit einem Flansch 36 versehen. Der Übergangsbereich zwischen dem Flansch 36 und dem Steg 32 ist in regelmäßigen Abständen mit Befestigungsbereichen versehen, die hier in Richtung des Verlaufs des Steges 32 zurückspringende Tütungslöcher 38 aufweisen.

Die in den Fig. 9 bis 11 gezeigte flache Glasleiste 26 hat an ihrer der Z-Profilleiste 25 zugewandten Seite in entsprechenden Abständen fahnenartige Vorsprünge 37, die an den Befestigungsbereichen angreifen und ebenfalls mit entsprechenden Tütungslöchern 38' versehen sind, die in die Tütungslöcher 38 bündig eingreifen und dort mit Schrauben, nämlich Senkkopf-Schrauben 39 lösbar verschraubt sind. Wie aus Fig. 10 ersichtlich, ist die flache Glasleiste 26 einfach ein flaches Stück Blech, das zum Verschrauben der Konstruktion vorgesehen ist.

Wie man am besten Fig. 3 entnehmen kann ist die Abstandshalteleiste 18 ebenfalls mittels Schrauben, nämlich Senkkopf-Schrauben 40 mit der Profilleisteneinrichtung 19 verbunden.

Wie aus der Fig. 8 ersichtlich ist der Steg 32 der Z-Profilleiste 25 mittels Schlitzen 41 durchbrochen.

Fig. 5 zeigt in einer Explosionsdarstellung die Befestigung der Einzelteile der Verglasung 7 mit dem Verglasungsrahmen und auch die Befestigung zwischen Z-Profilleiste 25 und flachen Glasleiste 26. Es ist hier auch der entsprechende Bereich des Türbleches, hier des Deckelbleches 9 gezeigt. Dieses Deckelblech 9 ist entsprechend der fahnenartigen Vorsprünge 37 mit Ausnehmungen 42 versehen und in den dazwischen vorstehenden Bereichen 43 mit dem Flansch 36 durch Befestigungen 47, wie beispielsweise durch Schrauben oder auch durch Verschweißungen wie Punktschweißungen oder Strahlschweißungen oder durch Vernieten verbunden. Mit 47 wird demnach eine Befestigung eines Türblechs, wie z. B. Deckelblech 9 oder Kastenblech 8, mit der Z-Profilleiste 25, z. B. eine Verschweißung oder Vernietung oder Verschraubung bezeichnet.

Wie aus der Fig. 3, die den Schnitt III -III von Fig. 1 darstellt und der Fig. 5 entnehmbar ist, ist der Steg 32 beidseitig mit Feuerschutzmaterial, beispielsweise GKF (Gipskarton) umgeben. Ein erster Streifen Feuerschutzmaterial 45 überdeckt den Steg 32 auf seinem gesamten Dickenbereich zwischen den beiden Schenkeln 34 und 35 und ist somit auch zwischen die Stirnseiten der Feuerschutzscheibe 15 und der weiteren Scheibe 16 und dem Steg 32 und zwischen der Abstandshalteleiste 18 und dem Steg 32 eingefügt. Ein zweiter Streifen Feuerschutzmaterial 46 ist zwischen dem Dämmmaterial 11 und dem Steg 32 innenseitig angebracht. Die Streifen Feuerschutzmaterial 45, 46 werden zusammen mit der Abstandshalteleiste 18 mittels der Senkkopf-Schrauben 40 an dem Steg 32 angeschraubt. Die Senkkopf-Schrauben 39 befestigen die flache Glasleiste 26 an die Z-Profilleiste 25 und die Z-Profilleiste 25 und die flache Glasleiste 26 an dem Feuerschutzmaterial und/oder der Dämmung 11.

Als Feuerschutzmaterial für die Abstandshalteleiste 18 und die beiden Streifen Feuerschutzmaterial 45, 46 kommen insbesondere Materialien in Betracht, die im Brandfall Feuchtigkeit abgeben, wie z. B. ein unter der Marke Calzitherm ® vertriebenes Material oder Materialien auf Natriumsilikatbasis. Für die Feuerschutzscheibe 15 gibt es verschiedene F15-Feuerschutzscheiben auf dem Markt. Beispielsweise bietet die Fa. Promat eine F15-Scheibe an, die einer einseitigen Brandbeaufschlagung 25 Minuten standhält. Ein weiterer von der Fa. Promat angebotener F15-Feuerschutzscheibentyp hält 20 Minuten. Zusammen mit der Abstandshalteeinrichtung 17 und der als G-Glas-Scheibe ausgebildeten weiteren Scheibe 16 lassen sich damit verglaste Feuerschutz-Türblätter 3 für T30-Feuerschutztüren bilden.

Die eingefassten Randbereiche der Feuerschutzscheibe 15 und der weiteren Scheibe 16 sind jeweils mit Silikon abgedichtet. Auf diese Weise ist eine Nassverglasung ausgebildet.

Die Abdeckleiste 24 ist vorzugsweise aufgeklebt. Sie hat hauptsächlich Dekorfunktion und könnte aus Stahl oder aus anderen Materialien wie Edelstahl oder Aluminium oder einer sonstigen Leichtmetalllegierung gefertigt sein. Auch Nichtmetalle wie Glas, Keramik oder Kunststoffe sind möglich. In dem dargestellten Beispiel ist die Abdeckleiste 24 Teil eines Abdeckrahmens 54, der einstückig ausgebildet sein kann und somit einfach gehandhabt und befestigt werden kann.

Die Fig. 12 bis 14 zeigen im Vergleich zu der flachen Glasleiste 26 eine zweite Form einer Glashalteleiste 50, die bei einer im folgenden näher beschriebenen zweiten Ausführungsform des Feuerschutz-Türblatts 3 eingesetzt wird. Die Glashalteleiste 50 unterscheidet sich von der flachen Glasleiste 26 im wesentlichen durch das Vorsehen von senkrecht abstehenden Laschen 52, die zur weiteren formschlüssigen Verbindung mit der Z-Profilleiste 25 und damit zur Versteifung der gesamten Konstruktion dienen. Dementsprechend unterscheidet sich die gesamte zweite Ausführungsform von der ersten Ausführungsform nur durch eine an diese zusätzliche Laschenverbindung angepasste Ausbildung. Entsprechende Teile wie bei der ersten Ausführungsform tragen entsprechende Bezugszeichen und die Beschreibung davon kann der obigen Darstellung bei der ersten Ausführungsform entnommen werden.

Die Fig. 15 bis 17 zeigen eine passend zu der zweiten Glashalteleiste 50 ausgebildete zweite Z-Profilleiste 56. Diese ist mit Aufnahmen 58 versehen, in welche die Laschen 52 eingesteckt werden können. Bei dem dargestellten Beispiel ist der Steg 32 der Z-Profilleiste 56 mit bügelförmigen Ausklinkungen 59 versehen, die so weit von dem Steg 32 in Richtung auf die Feuerschutzscheibe 15 und die weitere Scheibe 16 vorstehen, dass die Laschen 52 im wesentlichen spielfrei zwischen dem Steg 32 und der bügelförmigen Ausklinkung 59 formschlüssig eingeführt werden kann.

Fig. 18 zeigt entsprechend zu Fig. 3 den Schnitt nach der Linie III-III von Fig. 1 für die zweite Ausführungsform. Fig. 19 zeigt den Schnitt entlang der Linie XIX-XIX von Fig. 18 und verdeutlicht die Lage der Laschen 52 bei der zweiten Ausführungsform. Wie diesen Darstellungen entnehmbar ist, ist der zweite Streifen Feuerschutzmaterial 46 an den die Laschen 52 aufweisenden Stellen mit Aussparungen 60 versehen.

Fig. 4 zeigt zum Vergleich den entsprechenden Schnitt bei der ersten Ausführungsform. Wie ersichtlich, fehlen hier die Laschen 52 an den vertikalen Verglasungsrändern. Jedoch kann auch, wie hier dargestellt, an den horizontalen Verglasungsrändern eine oder mehrere der die Laschen 52 und die bügelförmige Ausklinkung 59 umfassenden Laschenverbindungen vorgesehen sein.

Wie am besten aus den Explosionsdarstellungen der Fig. 5 und 20 für die beiden Ausführungsformen ersichtlich wird beim Einbringen des Fensterausschnittes 6 in eine Metallblech-Türblattkonstruktion eines der Türblatt-Bleche, hier das Deckelblech 9, rechteck-zahnförmig eingeschnitten. Dadurch werden die vorstehende Bereiche 43 und die Ausnehmungen 42 gebildet. In diese Ausnehmungen 42 werden die Vorsprünge 37 der flachen Glasleiste 26 bzw. der Glashalteleiste 50 aufgenommen. Die flach Glasleiste 26 und die Glashalteleiste 50 nehmen so den Platz des Türblatt-Bleches ein und tragen nicht auf. Die vorstehenden Bereiche weisen vorzugsweise etwa mittig jeweils wenigstens eine der Verschweißungen oder dergleichen Befestigungen 47 auf, mit welcher die Z-Profilleiste 25 bzw. 56 direkt mit dem Türblatt-Blech verbindbar ist.

Im folgenden wird nun unter Bezugnahme auf die Fig. 5 und 20 die Herstellung des Feuerschutz-Türblattes 3 mit verschiedenen Dicken a, b, c erläutert. Dabei wird wie folgt vorgegangen:

Es werden zunächst ein Vollmaterialtürblatt mit einer bestimmten Dicke a bereitgestellt. Dann wird der Fensterausschnitt 6 mit den Verzahnungen umfassend die Ausnehmungen 42 und die vorstehenden Bereiche 43 am Randbereich ausgeschnitten. Der zweite Streifen Feuerschutzmaterial 46 wird aus einem Sortiment passender Dicken ausgewählt oder zugeschnitten und eingefügt. Aus einem Sortiment mit Z-Profilleisten 25 oder 56, die den Dicken a, b und c entsprechen, wird die zu der Dicke a des Feuerschutz-Türblattes 3a passende Z-Profilleiste 25 bzw. 56 ausgewählt und mit den Randbereichen von Kastenblech 8 und Deckelblech 9 verbunden. In den dargestellten Beispiel wird dann entsprechend noch der erste Streifen Feuerschutzmaterial 45 entsprechend seiner Dicke ausgewählt oder zugeschnitten und eingefügt. Dann wird eine der beiden Scheiben - in dem Beispiel die Feuerschutzscheibe 15 - an den ersten Schenkel 34 angelegt und mittels eines entsprechend der Türblattdicke ausgewählten Abstandshalters, d. h. hier der entsprechenden Abstandshalteleiste 18, durch Anschrauben der Abstandshalteleiste 18 mittels der Senkkopf-Schrauben 40 an dem Steg 32 fixiert. Dann wird die zweite Scheibe, hier die Scheibe 16, eingesetzt und durch Anschrauben der flachen Glasleiste 26 bzw. Glashalteleiste 50 fixiert. Beim zweiten Ausführungsbeispiel werden dabei die Laschen 52 durch entsprechendes Einschieben der Glashalteleiste 50 in Dickenrichtung in die Aufnahmen 58 eingeschoben. Anschließend werden die Abdeckleisten 24, d.h. hier der Abdeckrahmen 54 aufgeklebt.

Durch entsprechende Bevorratung von verschieden dicken Abstandshalteeinrichtungen 17 können die verschiedenen Türblattdicken a, b, c mit im wesentlichen flächenbündigen Verglasungen 7 verglast werden.

Wie aus den Fig. 3 und 18 ersichtlich, sind durch diese Konstruktionen die außenseitigen Breitseitenoberflächen 20, 21 nahezu flächenbündig mit den

Breitseitenoberflächen 22, 23 der Türblatt-Rahmenkonstruktion 5. Genauer sind die außenseitigen Breitseitenoberflächen 20, 21 der Verglasung 7 um die Dicke der mit den Türblatt-Blechen - Kastenblech 8 und Deckelblech 9 - bündig abschließenden Schenkel 34, 35 nach innen versetzt. Diese Dicke entspricht den üblichen Blechdicken und ist höchstens ca. 5 mm. Die Versetzung der Feuerschutzscheibe 15 und der weiteren Scheibe 16 nach innen ist vorzugsweise derart, dass sie optisch nicht auffällt. Hierzu dienen auch die Abdeckleisten 24, die die tatsächlich in den Ausführungsbeispielen gegebene Versetzung der Breitseitenoberflächen 20 und 23 bzw. 21 und 22 kaschieren. Die Versetzung zwischen diesen Flächen ist jedenfalls jeweils unabhängig von der jeweiligen Türblattdicke a, b, c. Die Unterschiede zwischen den Türblattdicken a, b, c werden durch unterschiedlich breite Abstandshalterleisten 18 und entsprechend breitere Stege 32 ausgeglichen. Damit ist lediglich der Hohlraum zwischen den Scheiben 16, 15 bei den verschiedenen Dicken, a, b, c größer oder kleiner.

Wie aus den Fig. 3 und 18 ersichtlich ist in den dargestellten Beispielen die schwerere Feuerschutz-Scheibe 15 auf der Seite des von seiner Struktur her steiferen Kastenbleches 8 angeordnet. Die Feuerschutzscheibe 15 wird außerdem an dem mit dem Steg 32 einstückigen und damit stabileren ersten Schenkel 34 gehalten. Die leichtere weitere Scheibe 16 lässt sich einfacher bei dem insoweit etwas schwierigeren randnahen Einsetzen mit anschließender Verschraubung handhaben.

### Bezugszeichenliste

- 1: Feuerschutz-Tür
- 2: Zarge
- 3: Feuerschutz-Türblatt
- 3a: Feuerschutz-Türblatt mit Dicke a
- 3b: Feuerschutz-Türblatt mit Dicke b
- 3c: Feuerschutz-Türblatt mit Dicke c
- 4: Türbänder
- 5: Türblatt-Rahmenkonstruktion
- 6: Fensterausschnitt
- 7: Verglasung
- 8: Kastenblech
- 9: Deckelblech
- 10: Hohlraum
- 11: Dämmmaterial
- 12: Dünnfalz
- 12b: Falz
- 13: Falzhohlraum
- 14: Dickfalz
- 15: Feuerschutzscheibe
- 16: weitere Scheibe
- 17: Abstandshalteeinrichtung
- 18: Abstandshalteleiste
- 19: Profilleisteneinrichtung
- 20: außenseitige Breitseitenoberfläche
- 21: außenseitige Breitseitenoberfläche
- 22: Breitseitenoberfläche
- 23: Breitseitenoberfläche
- 24: Abdeckleiste
- 25: Z-Profilleiste
- 26: Glashalteleiste
- 27: GKF-Strahl
- 28: Blechüberzug
- 29: Sichtseite
- 30: Schmalseite
- 31: Schmalseite
- 32: Steg
- 33: vierte Seite
- 34: erster Schenkel
- 35: zweiter Schenkel
- 36: Flansch
- 37: Vorsprünge
- 38, 38': Tütungslöcher
- 39: Senkkopf-Schrauben
- 40: Senkkopf-Schrauben
- 41: Schlitze
- 42: Ausnehmungen
- 43: vorstehende Bereiche
- 45: Streifen Feuerschutzmaterial
- 46: Streifen Feuerschutzmaterial
- 47: Befestigung
- 50: Glashalteleiste
- 52: Laschen
- 54: Abdeckrahmen
- 56: zweite Z-Profilleiste
- 58: Aufnahmen
- 59: bügelförmige Ausklinkung
- 60: Aussparung

## Patentansprüche

1. Feuerschutz-Türblatt (3, 3a, 3b, 3c), das eine Türblatt-Rahmenkonstruktion (5) und eine darin eingesetzte Verglasung (7) aufweist, wobei die Verglasung (7) wenigstens eine Feuerschutzscheibe (15) und eine weitere Scheibe (16) aufweist, wobei die beiden Scheiben mittels einer Abstandshalteeinrichtung (17) derart beabstandet sind, dass ihre voneinander abgewandten außenseitigen Breitseitenoberflächen (20, 21) jeweils zu einer entsprechenden Breitseitenoberfläche (22, 23) der Türblatt-Rahmenkonstruktion (5) flächenbündig und/oder parallel mit einem Abstand von höchstens ca. 5 mm verlaufen,
**dadurch gekennzeichnet,**
**dass** die Abstandshalteeinrichtung (17) eine die Scheiben außenseitig umfassende Profilleisteneinrichtung (19) aufweist.

2. Feuerschutz-Türblatt nach Anspruch 1,
**dadurch gekennzeichnet,**
**dass** die Türblatt-Rahmenkonstruktion (5) gebildet ist aus einer Metallblech-Feuerschutz-Türblattkonstruktion.

3. Feuerschutz-Türblatt nach Anspruch 2,
**dadurch gekennzeichnet,**
**dass** die Metallblech-Feuerschutz-Türblattkonstruktion ein Kastenblech (8) und ein Deckelblech (9) und eine Füllung dazwischen aufweist, wobei das Kastenblech (8) und das Deckelblech (9) die jeweiligen Breitseitenoberflächen (22, 23) der Türblatt-Rahmenkonstruktion (5) bilden oder tragen.

4. Feuerschutz-Türblatt nach einem der voranstehenden Ansprüche,
**dadurch gekennzeichnet,**
**dass** die weitere Scheibe (16) eine nicht als Feuerschutzscheibe ausgebildete Glasscheibe ist, insbesondere aus G-Glas, Floatglas, Sicherheitsglas, ESG, Verbundglas, Isolierglas, vorgespannten Glas, Ornamentglas oder Kombinationen daraus.

5. Feuerschutz-Türblatt nach einem der voranstehenden Ansprüche,
**dadurch gekennzeichnet,**
**dass** die Abstandshalteeinrichtung (17) eine zwischen den Scheiben angeordnete Abstandshalteleiste (18) aus oder mit einem Feuerschutzmaterial, insbesondere einem im Brandfall kühlenden und/oder Feuchtigkeit abgebenden Material, aufweist.

6. Feuerschutz-Türblatt nach Anspruch 5,
**dadurch gekennzeichnet,**
**dass** wenigstens eine Sichtseite (29) der Abstandshalteleiste (18) optisch vergütet, z.B. plattiert, verblendet, beschichtet oder lackiert ist.

7. Feuerschutz-Türblatt nach einem der voranstehenden Ansprüche,
**dadurch gekennzeichnet,**
**dass** die Profilleisteneinrichtung (19) zwei Schenkel (34, 35) zum Umgreifen der Außenflächen der mittels dazwischengefügtem Abstandshalter beabstandeten beiden Scheiben aufweist und
**dass** der Schenkelabstand im wesentlichen der Dicke (a, b, c) der Türblatt-Rahmenkonstruktion (5) entspricht.

8. Feuerschutz-Türblatt nach Anspruch 7,
**dadurch gekennzeichnet,**
**dass** die Profilleisteneinrichtung (19) einen den Schenkelabstand bestimmenden Steg (32) zwischen den Schenkeln (34, 35) aufweist.

9. Feuerschutz-Türblatt nach Anspruch 8,
**dadurch gekennzeichnet,**
**dass** der Steg (32) mit Durchgangsöffnungen, insbesondere Schlitzen (41), durchbrochen ist.

10. Feuerschutz-Türblatt nach einem der Ansprüche 8 oder 9,
**dadurch gekennzeichnet,**
**dass** der Steg (32) wenigstens einseitig mit einem im Brandfall kühlenden Feuerschutzmaterial versehen ist und vorzugsweise beidseitig mit einem im Brandfall kühlenden Feuerschutzmaterial umgeben ist.

11. Feuerschutz-Türblatt nach einem der Ansprüche 7 bis 10
**dadurch gekennzeichnet,**
**dass** die Profilleisteneinrichtung (19) aus mehreren, vorzugsweise lösbar, miteinander verbundenen Teilen aufgebaut ist, wobei ein erstes Teil einen ersten der Schenkel (34) und ein zweites Teil den zweiten Schenkel (35) aufweist.

12. Feuerschutz-Türblatt nach Anspruch 11,
**dadurch gekennzeichnet,**
**dass** das erste Teil der Profilleisteneinrichtung (19) eine Z-Profilleiste (25, 56) ist.

13. Feuerschutz-Türblatt nach einem der Ansprüche 11 oder 12,
**dadurch gekennzeichnet,**
**dass** das zweite Teil der Profilleisteneinrichtung (19) eine im wesentlichen flach ausgebildete Glasleiste (26) oder eine Glashalteleiste (50) mit etwa senkrecht von einem flachen, parallel zu einer Türblatt-Breitseite (20-23) anzuordnenden Leistenbereich abstehenden Laschen (52) ist.

14. Feuerschutz-Türblatt nach einem der Ansprüche 11 bis 13,
**dadurch gekennzeichnet,**
**dass** die Teile der Profilleisteneinrichtung (19) miteinander verschraubt sind.

15. Feuerschutz-Türblatt nach einem der voranstehenden Ansprüche,
**dadurch gekennzeichnet,**
**dass** die Profilleisteneinrichtung (19) aus Metallblech gebildet ist.

16. Feuerschutz-Türblatt nach einem der voranstehenden Ansprüche,
**gekennzeichnet durch** eine Abdeckleiste (24) und/oder einen Abdeckrahmen (54), welche bzw. welcher zumindest teilweise die Abstandshalteeinrichtung (17) und/oder eine Fuge im Bereich zwischen der Verglasung (7) und einer Breitseitenoberfläche (22, 23) der Türblatt-Rahmenkonstruktion (5) abdeckt.

17. Feuerschutz-Türblatt nach einem der voranstehenden Ansprüche
**dadurch gekennzeichnet,**
**dass** die außenseitigen Breitseitenoberflächen (20, 21) der Verglasung (7) parallel mit einem der Dicke eines als Glashalteleiste wirkenden Blechstreifens entsprechenden Abstand ins Innere des Feuerschutz-Türblattes (3, 3a, 3b, 3c) versetzt zu der entsprechenden außenseitigen Breitseitenoberfläche (22, 23) der Türblatt-Rahmenkonstruktion (5) verläuft.

18. System zur Herstellung eines Feuerschutz-Türblattes (3) nach einem der voranstehenden Ansprüche, mit
einem Sortiment verschieden dicker Türblatt-Rahmenkonstruktionen (5), einer oder zwei Sorten von Scheiben aus lichtdurchlässigem Material, zumindest teilweise in Feuerschutzausführung, die unabhängig von der zu erreichenden Türblattdicke (a, b, c) ausgeführt sind, sowie einem Sortiment jeweils zur Dicke der Türblatt-Rahmenkonstruktionen (5) passender Abstandshalteeinrichtungen (17) mit einer Profilleisteneinrichtung (19) zum außenseitigen Umfassen der Scheiben.

19. Feuerschutztür (1), die ein Feuerschutz-Türblatt (3, 3a, 3b, 3c) und eine Zarge (2) aufweist,
**dadurch gekennzeichnet, dass** das Feuerschutz-Türblatt (3, 3a, 3b, 3c) nach einem der Ansprüche 1 bis 17 ausgebildet ist.

20. Verfahren zur Herstellen von Feuerschutz-Türblättern (3, 3a, 3b, 3c) nach einem der voranstehenden Ansprüche 1 bis 17 in verschiedenen Dicken (a, b, c),
**gekennzeichnet durch**:
a) Herstellen der Türblatt-Rahmenkonstruktionen (5) mit verschiedenen Dicken (a, b, c),
b) Bereitstellen der zu den Dicken (a, b, c) der Türblatt-Rahmenkonstruktionen (5) jeweils passenden Abstandshalteeinrichtungen (17) mit einer Profilleisteneinrichtung (19) zum außenseitigen Umfassen der Scheiben,
c) im wesentlichen flächenbündiges Einsetzen jeweils eines gleichen Paares der Scheiben (15, 16) mittels der passenden Abstandshalteeinrichtung (17) in die verschieden dicken Türblatt-Rahmenkonstruktionen (5).

## Claims

1. Fire protection door leaf (3, 3a, 3b, 3c) comprising a door leaf frame construction (5) and a glazing panel (7) being inserted therein, wherein the glazing panel (7) comprises at least a fire protection panel (15) and a further panel (16), wherein said panels are distanced to each other by a distancing means (17) such that their outwardly directed broad side surfaces (20, 21) being turned away from each other are proceeding flush and/or parallel with a distance of about 5 mm at most to a respective one of the broad side surfaces (22, 23) of the door leaf frame construction (5),
**characterized in that** the distance means (17) comprises a sectional stripping means (19) comprising said panels at its outer surface.

2. Fire protection door leaf according to claim 1,
**characterized in that** the door leaf frame construction (5) is formed from a metal sheet fire protection door leaf construction.

3. Fire protection door leaf according to claim 2,
**characterized in that** the metal sheet fire protection door leaf construction comprises a box sheet (8) and a cover sheet (9) and a filling in between, wherein the box sheet (8) and the cover sheet (9) form or support the respective broad side surfaces (22, 23) of the door leaf frame construction (5).

4. Fire protection door leaf according to one of the preceding claims,
**characterized in that** the further panel (16) is a glass panel, in particular being formed from fire protection glass, float glass, security glass, toughened glass, composite glass, isolating glass, biased glass, ornamental glass or a combination thereof, not being formed as a fire protection panel.

5. Fire protection door leaf according to one of the preceding claims,
**characterized in that** the distancing means (17) comprises a distancing rail (18) being disposed between the panels and being formed from or with a fire protection material, in particular with a material being refrigerative and/or releasing humidity in case of fire.

6. Fire protection door leaf according to claim 5,
**characterized in that** at least one visible face (29) of the distancing rail (18) is optically coated, e.g. cladded, blinded, layered or enamelled.

7. Fire protection door leaf according to one of the preceding claims,
**characterized in that** the sectional stripping means (19) comprises two limbs (34, 35) to encompass the outer surfaces of said panels being distanced to each other by the inserted distancing means in between and that the limb distance corresponds substantially to the thickness (a, b, c) of the door leaf frame construction (5).

8. Fire protection door leaf according to claim 7,
**characterized in that** the sectional stripping means (19) comprises a bar (32) determining the limb distance between said limbs (34, 35).

9. Fire protection door leaf according to claim 8,
**characterized in that** said bar (32) is passed by passing orifices, in particular by slits (41).

10. Fire protection door leaf according to one of the claims 8 or 9,
**characterized in that** the bar (32) is surrounded at least from one side with a fire protection material being refrigerative in the case of fire and in particular being surrounded from both sides by fire protection material being refrigerative in case of a fire.

11. Fire protection door leaf according to claims 7 to 10,
**characterized in that** the section stripping means (19) is formed by a plurality of parts being, in particular resolvable, connected together, wherein a first part comprises a first one of said limbs (34) and a second part comprises the second one of said limbs (35).

12. Fire protection door leaf according to claim 11,
**characterized in that** the first part of the sectional stripping means (19) is a Z-sectional strip (25, 56).

13. Fire protection door leaf according to one of the claims 11 or 12,
**characterized in that** the second part of the sectional stripping means (19) is a glass rail (26) or a glass retaining rail (50) being formed substantially flat and having flaps (52) protruding perpendicular from a flat rail portion to be disposed parallel to a door leaf broad side (20-23).

14. Fire protection door leaf according to one of the claims 11 to 13,
**characterized in that** the parts of the sectional stripping means (19) are screwed to each other.

15. Fire protection door leaf according to one of the preceding claims,
**characterized in that** the sectional stripping means (19) is formed from metal sheet.

16. Fire protection door leaf according to one of the preceding claims,
**characterized by** a cover rail (24) and/or a cover frame (54) covering at least in part the distancing means (17) and/or a groove in a portion between the glazing panel (7) and a broad side surface (22, 23) of the door leaf frame construction (5).

17. Fire protection door leaf according to one of the preceding claims,
**characterized in that** the outwardly directed broad side surfaces (20, 21) of the glazing panel (7) are proceeding parallel with a distance according to the thickness of a sheet strip being effective as a glass retaining rail into the interior of the fire protection door leaf (3, 3a, 3b, 3c) and offset to the respective outwardly directed broad side surface (22, 23) of the door leaf frame construction (5).

18. System for manufacturing a fire protection door leaf (3) according to one of the preceding claims,
with a selection of differently thick door leaf frame construction, one or two kinds of panels made from light transmitting material, being at least partly formed in a fire protection construction and being implemented independently from the door leaf thickness (a, b, c) to be attained, as well as
a selection of distancing means (17) respectively matching the thickness of the door leaf frame construction (5) and having a sectional stripping means (19) to outwardly encompassing the panels.

19. Fire protection door (1) comprising a fire protection door leaf (3, 3a, 3b, 3c) and a frame (2),
**characterized in that** the fire protection door leaf (3, 3a, 3b, 3c) is formed according to claims 1 to 17.

20. Method for manufacturing fire protection door leaves (3, 3a, 3b, 3c) according to one of the preceding claims 1 to 17, having different thicknesses (a, b, c),
**characterized by**:
a) manufacturing the door leaf frame construction (5) having different thicknesses (a, b, c),
b) providing distancing means matching to the respective thicknesses (a, b, c) of the door leaf frame constructions (5) and having a sectional stripping means (19) for outwardly encompassing the panels,
c) inserting substantially flush a similar pair of said panels (15, 16) by the matching distancing means (17) into the differently thick door leaf frame construction (5).

## Revendications

1. Panneau de porte coupe-feu (3, 3a, 3b, 3c), ayant une structure de châssis de panneau de porte (5) recevant un vitrage (7),
- le vitrage (7) se composant d'au moins une vitre coupe-feu (15) et d'une autre vitre (16),
- les deux vitres étant maintenues écartées l'une par rapport à l'autre par une installation d'écartement (17) de façon que la surface de leurs faces (20, 21) côté extérieur non tournées l'une vers l'autre, soit respectivement à niveau et/ou parallèle avec un écartement d'au plus environ 5 mm par rapport à chaque grande face (22, 23) correspondantes de la structure de châssis de panneau de porte (5), panneau **caractérisé en ce que**
l'installation d'écartement (17) comporte une installation à longeron profilé (19) entourant le côté extérieur des vitres.

2. Panneau de porte coupe-feu selon la revendication 1,
**caractérisé en ce que**
la structure de châssis de panneau de porte (5) est formée d'une structure de panneau de porte coupe-feu en tôle.

3. Panneau de porte coupe-feu selon la revendication 2,
**caractérisé en ce que**
la structure de panneau de porte coupe-feu en tôle se compose d'un élément de caisson en tôle (8) et d'un élément de recouvrement en tôle (9), et d'une garniture entre les deux,
- l'élément de caisson en tôle (8) et l'élément de recouvrement en tôle (9), constituant ou portant la grande face respective (22, 23) de la structure à châssis de panneau de porte (5).

4. Panneau de porte coupe-feu selon l'une des revendications précédentes,
**caractérisé en ce que**
l'autre vitre (16) est une vitre non coupe-feu en particulier une vitre en verre G, en verre flotté, en verre de sécurité, en verre ESG, en verre composite, en verre isolant, en verre précontraint, en verre décoratif ou en une combinaison de ces verres.

5. Panneau de porte coupe-feu selon l'une des revendications précédentes,
**caractérisé en ce que**
l'installation d'écartement (17) se compose d'un longeron d'écartement (18) installé entre les vitres ou d'une matière avec une matière antifeu, notamment une matière dégageant un liquide et/ou ayant un effet de refroidissement en cas d'incendie.

6. Panneau de porte coupe-feu selon la revendication 5,
**caractérisé en ce qu'**
au moins un côté visible (29) des longerons d'écartement (18) est décoré optiquement par exemple, habillé, revêtu ou laqué.

7. Panneau de porte coupe-feu selon l'une des revendications précédentes,
**caractérisé en ce que**
l'installation à longeron profilé (19) comporte deux branches (34, 35) pour entourer les surfaces extérieures des deux vitres écartées par l'organe d'écartement interposé, et
- l'écartement des branches correspondant sensiblement à l'épaisseur (a, b, c) de la structure à châssis de panneau de porte (5).

8. Panneau de porte coupe-feu selon la revendication 7,
**caractérisé en ce que**
l'installation à longeron profilé (19) comporte une entretoise (32) qui définit l'écartement entre les branches (34, 35).

9. Panneau de porte coupe-feu selon la revendication 8,
**caractérisé en ce que**
l'entretoise (32) comporte des orifices traversants, notamment des fentes (41).

10. Panneau de porte coupe-feu selon la revendication 8 ou 9,
**caractérisé en ce que**
l'entretoise (32) est munie sur au moins un côté, d'un matériau antifeu assurant un effet de refroidissement en cas d'incendie et de préférence l'entretoise est entourée des deux côtés avec un matériau antifeu, à effet de refroidissement en cas d'incendie.

11. Panneau de porte coupe-feu selon l'une des revendications 7 à 10,
**caractérisé en ce que**
l'installation à longeron profilé (19) se compose de plusieurs pièces reliées les unes aux autres de préférence de manière amovible, et
- la première pièce comprend une première branche (34) et une seconde partie de la seconde branche (35).

12. Panneau de porte coupe-feu selon la revendication 11,
**caractérisé en ce que**
la première partie de l'installation à longeron profilé (19) est un longeron profilé à section en forme de Z (25, 56).

13. Panneau de porte coupe-feu selon la revendication 11 ou 12,
**caractérisé en ce que**
la seconde partie de l'installation à longeron profilé (19) est une vitre (26) essentiellement plane ou un longeron de maintien de vitre (50) avec des pattes (52) sensiblement perpendiculaires à la zone de longeron, plates, parallèles, associées aux grands côtés (20, 23) du panneau de porte.

14. Panneau de porte coupe-feu selon l'une des revendications 11 à 13,
**caractérisé en ce que**
les parties de l'installation à longeron profilé (19) sont vissées les unes aux autres.

15. Panneau de porte coupe-feu selon l'une des revendications précédentes,
**caractérisé en ce que**
l'installation à longeron profilé (19) est en tôle.

16. Panneau de porte coupe-feu selon l'une des revendications précédentes,
**caractérisé en ce qu'**
un longeron de recouvrement (24) et/ou un cadre de recouvrement (54) couvrent au moins en partie l'installation d'écartement (17) et/ou l'intervalle dans la zone comprise entre le vitrage (7) et un grand côté (22, 23) de la structure à châssis de panneau de porte (5).

17. Panneau de porte coupe-feu selon l'une des revendications précédentes,
**caractérisé en ce que**
les grandes surfaces (20, 21), côté extérieur du vitrage (7), sont décalées parallèlement d'une distance correspondant à une bande de tôle fonctionnant comme longeron de maintien de vitrage, vers l'intérieur du panneau de porte coupe-feu (3, 3a, 3b, 3c) le décalage étant pris par rapport à la grande face extérieure (22, 23) de la structure à châssis de panneau de porte (5).

18. Système de fabrication d'un panneau de porte coupe-feu (3) selon l'une des revendications précédentes, comportant :
- un ensemble de structures à châssis de panneau de porte (5) de différentes épaisseurs, d'une ou deux sortes de vitres en une matière transparente, au moins en partie à effet coupe-feu, et réalisées indépendamment de l'épaisseur de panneau de porte (a, b, c) à réaliser,
- ainsi qu'un ensemble d'installations d'écartement (17) adaptées respectivement à l'épaisseur des structures à châssis de panneau de porte (5) avec une installation à longeron profilé (19) pour entourer les vitres par le côté extérieur.

19. Porte coupe-feu (1) comportant un panneau de porte coupe-feu (3, 3a, 3b, 3c) et une feuille châssis (2),
porte coupe-feu **caractérisée en ce que**
le panneau de porte-coupe feu (3, 3a, 3b, 3c) est réalisé selon l'une des revendications 1 à 17.

20. Procédé de fabrication de panneaux de porte coupe-feu (3, 3a, 3b, 3c) selon l'une des revendications précédentes 1 à 17, en différentes épaisseurs (a, b, c),
procédé **caractérisé par** les étapes suivantes :
a) réalisation de structures à châssis de panneau de porte (5) avec différentes épaisseurs (a, b, c),
b) fourniture d'installations d'écartement (17) adaptées respectivement aux épaisseurs (a, b, c) des structures à châssis de panneau de porte (5) et ayant une installation à longeron profilé (19) pour entourer les vitres par le côté extérieur,
c) mise en place pratiquement à niveau de chaque fois une paire identique de vitres (15, 16) à l'aide de l'installation d'écartement (17) adaptée aux différentes épaisseurs des structures à châssis de panneau de porte (5).
